# EUROPÄISCHE PATENTSCHRIFT

(11) **EP 3 263 472 B1**
(45) Veröffentlichungstag und Bekanntmachung des Hinweises auf die Patenterteilung: **06.03.2019**
(21) Anmeldenummer: 17001131.6
(22) Anmeldetag: 30.06.2017
(51) Int. Cl.: B65D 5/12, B65D 5/20, B65D 5/32

(54) **VERPACKUNG**
PACKAGING
EMBALLAGE

(30) Priorität: 01.07.2016 DE 102016008036
(43) Veröffentlichungstag der Anmeldung: 03.01.2018
(73) Patentinhaber: TRICOR Packaging & Logistics AG, 86825 Bad Wörishofen (DE)
(72) Erfinder: Biendl, Thomas, D-87437 Kempten (DE)
(74) Vertreter: Thalmeir, Anton

(56) Entgegenhaltungen:
- EP-A1- 1 225 130
- US-A- 1 960 925

## Beschreibung

Die vorliegende Erfindung betrifft eine Verpackung, vorzugsweise aus Wellpappe, mit n-eckigem Grundriss, wobei n eine positive ganze Zahl ≥ 3 ist.

Es werden zunehmend Verpackungen aus Wellpappe verwendet, um schwere und schwerste Güter zu verpacken. So müssen beispielsweise Verpackungen für Granulat für die Kunststoffindustrie aufgrund der hohen Masse der auf einer Palette beförderten Einheiten großen Belastungen standhalten. Während einerseits häufig stark belastbare Kunststoffsäcke eingesetzt werden, wird andererseits auch - aus Kosten- und aus Umweltschutzgründen - versucht, so wenig wie möglich Kunststoff zu verwenden und derartige Hochlastsäcke durch Verpackungen aus Wellpappe zu ersetzen.

Eine derartige Verpackung gemäß dem Oberbegriff des Anspruchs 1 ist aus der EP 1 225 130 A1 bekannt. Diese - faltbare - Verpackung ist sehr stabil. Es hat sich jedoch erwiesen, dass diese Verpackung bei sehr großen Belastungen bzw. Beladungen dazu neigt, im oberen bzw. mittleren Bereich unmittelbar oberhalb der Befestigung der Bodenteile "rund" zu werden, weshalb sie nicht mehr die optimale Festigkeit aufweist und in diesem Bereich anfälliger für ein Einreißen bzw. Durchreißen des Verpackungsmaterials wird.

Eine weitere, achteckige, Verpackung ist aus der US 1,960,925 bekannt, die zur Präsentation der darin befindlichen Waren dient. In der als Ring ausgebildeten Seitenwand der Verpackung sind Schlitze vorgesehen, in die Laschen, die jeweils ein Teil des Bodens der Verpackung sind, eingesteckt werden, um den Boden fest mit der Seitenwand zu verbinden.

Der vorliegenden Erfindung liegt die Aufgabe zugrunde, eine Verpackung zu schaffen, die noch widerstandsfähiger gegen ein Einreißen bzw. Durchreißen des Verpackungsmaterials ist und darüber hinaus maschinell unterstützt kostengünstig hergestellt werden kann.

Diese Aufgabe wird erfindungsgemäß mit einer Verpackung nach dem Anspruch 1, 5 bzw. Anspruch 6 gelöst. Vorteilhafte Weiterbildungen der Erfindung sind Gegenstand der Unteransprüche.

Für das Verständnis der vorliegenden Erfindung ist derjenige Bereich der Verpackung von besonderem Interesse, der sich von deren Boden aus nach oben bis über die Haltelaschen hinaus - etwa bis in eine Höhe von der doppelten Höhe der Haltelaschen - erstreckt.

Zur Erleichterung der weiteren Erläuterung wird der Einfachheit halber davon ausgegangen, dass eine Verpackung einen Boden aufweist, der "unten" angeordnet ist bzw. die Unterseite der Verpackung bildet, und dass ein Deckel "oben" - also auf deren Oberseite - auf die Verpackung aufgesetzt werden kann. Somit beziehen sich die Bezeichnungen "unten" und "oben" auf die jeweiligen Enden der Verpackung unabhängig davon, wie diese genau im Raum angeordnet ist oder angeordnet werden kann. Angaben wie "rechts" und "links" beziehen sich auf einen senkrechten Blick auf die Zeichenebene.

Erfindungsgemäß ist gemäß einem ersten Aspekt eine Verpackung mit n-eckigem Grundriss, wobei n eine positive ganze Zahl ≥ 3 ist, vorzugsweise aus Wellpappe gebildet. Sie umfasst n miteinander verbundene, vorzugsweise aus einem einzigen Stück gebildete, Seitenwandteile (oft auch als "Ring" bezeichnet), und einen zu den Seitenwandteilen im Wesentlichen senkrecht ausgerichteten Boden, wobei mindestens eines, vorzugsweise mindestens n/2, der Seitenwandteile an seinem dem Boden zugewandten, unteren, Endabschnitt mit einer entsprechenden Haltelasche des Bodens fest verbunden ist. Die erfindungsgemäße Verpackung zeichnet sich dadurch aus, dass in dem unteren Endabschnitt zumindest eines fest verbundenen Seitenwandteils mindestens ein Schwächungsabschnitt, der das Verformungsverhalten bezüglich angrenzender Bereiche des betreffenden Seitenwandteils begünstigt, vorgesehen ist. Mit dem Ausdruck "Verformungsverhalten bezüglich angrenzender Bereiche des betreffenden Seitenwandteils" ist gemeint, dass sich das Seitenwandteil an der Stelle, wo sich der Schwächungsabschnitt befindet, besser bzw. leichter verformen/durchbiegen/ausrunden kann als in den benachbarten Bereichen, wo das betreffende Seitenwandteil "normal" ausgestaltet ist, d.h. so beschaffen ist, wie es beispielsweise im Bereich des Deckels oder in der Mitte des Seitenwandteils der Fall ist. Gemäß dieser Darstellung ist der Schwächungsabschnitt somit ein Bereich des Seitenwandteils, der sich in der Nähe z.B. einer Ausstanzung bzw. Einbuchtung oder eines gequetschten Abschnitts befindet und somit durch die Gegenwart der Einbuchtung bzw. gequetschten Abschnitts eine Verbesserung des Verformungsverhaltens bewirkt. Es kann aber auch angenommen werden, dass der Schwächungsabschnitt nicht an die Einbuchtung bzw. gequetschten Abschnitt angrenzt, sondern durch die Ausstanzung bzw. Einbuchtung selbst gebildet ist, also ein Bereich innerhalb des Umrisses des Seitenwandteils ist, wie er ohne Vorhandensein der

Einbuchtung ausgestaltet wäre, und dass sich somit in dem Schwächungsabschnitt kein Material oder geschwächtes - beispielsweise gequetschtes - Material befindet

Dadurch, dass mindestens ein Schwächungsabschnitt an der Unterseite zumindest eines fest verbundenen Seitenwandteils vorgesehen ist, kann sich das betreffende Seitenwandteil auch im unteren Bereich der Verpackung "ausrunden", ohne dass es zu einem Einreißen oder sogar Durchreißen des Seitenwandteils - oder einer entsprechenden Haltelasche des Bodens - kommt. Dadurch wird die Gesamtstabilität der erfindungsgemäßen Verpackung deutlich verbessert. Somit wurde bei der vorliegenden Erfindung im Vergleich zur bisherigen Vorgehensweise bei der Stabilisierung einer Verpackung genau der umgekehrte Weg gegangen, indem nicht wie bisher ein Bereich mit Materialverstärkungen, Sicken oder Umfalzungen verstärkt wurde, sondern der betreffende Bereich geschwächt wurde, um eine bessere Verformbarkeit zu erzielen und dadurch eine Materialzerstörung durch Einreißen oder Durchreißen zu verhindern.

Gemäß dem ersten Aspekt der vorliegenden Erfindung grenzt jeder Schwächungsabschnitt an eine von der unteren Kante des unteren Endabschnitts ausgehende Einbuchtung an, ist dieser Einbuchtung also benachbart. In anderen Worten weist der untere Endabschnitt des Seitenwandteils keine durchlaufende gerade Kante auf, sondern ist von unten her eingebuchtet bzw. mit einer nach unten hin offenen Ausnehmung versehen.

Gemäss Anspruch 1 erstreckt sich die Einbuchtung bis in eine Entfernung von mindestens 1 mm, vorzugsweise mindestens 5 mm, von der unteren Kante (genauer gesagt von der unteren Kante des Seitenwandteils, wie sie gebildet wäre, wenn die Einbuchtung nicht vorgesehen wäre) des betreffenden Seitenwandteils weg, wobei an mindestens einem auf die Umfangsrichtung des Seitenwandteils bezogenen Ende des betreffenden Endabschnitts ein Steg verbleibt, dessen unteres Ende als einziges Segment des unteren Endabschnitts eine Auflagefläche zur Auflage auf dem entsprechenden Boden bildet. In anderen Worten weist somit zumindest eines der fest verbundenen Seitenwandteile auf mindestens einer Seite jeder Einbuchtung einen Abschnitt auf, der sich auf den Boden der Verpackung abstützen kann. Durch diese Ausgestaltung der Einbuchtung erhält der untere Teil des Seitenwandteils eine sehr gute Flexibilität und Verformbarkeit nicht nur an der Unterkante des Seitenwandteils, sondern auch in einem wesentlichen Bereich in Richtung vom Boden weg.

Gemäß einer Ausführungsform erstreckt sich jede Einbuchtung über mindestens die Hälfte, vorzugsweise mindestens 2/3 und weiter vorzugsweise mindestens 4/5, der Seitenlänge des unteren Endabschnitts. Durch diese Ausgestaltung der Einbuchtung erhält der untere Teil des Seitenwandteils auch in Umfangsrichtung der Verpackung eine gute Flexibilität und Verformbarkeit.

Gemäß einer weiteren Ausführungsform erstreckt sich jede Einbuchtung in ihrer auf die Umfangsrichtung der Seitenwandteile bezogenen Mitte weiter von der unteren Kante weg als an ihren auf die Umfangsrichtung der Seitenwandteile bezogenen Rändern. Dadurch ist das Seitenwandteil in der Mitte besser verformbar als an seinen Rändern, da die dementsprechend geformte Einbuchtung in der Mitte weiter nach oben ragt als an ihren Rändern.

Ein Einreißen der Unterseite des Seitenwandteils kann noch zuverlässiger verhindert werden, wenn die sich an die untere Kante anschließende Begrenzungslinie jeder Einbuchtung abgerundet ist.

Gemäß einer weiteren Ausführungsform umfasst jeder Schwächungsabschnitt eine Materialquetschung des betreffenden Seitenwandteils in einer zu dessen Hauptfläche senkrechten Richtung, und zusätzlich oder alternativ umfasst jeder Schwächungsabschnitt mindestens einen Abschnitt mit reduzierter Wandstärke.

Erfindungsgemäß ist gemäß einem zweiten Aspekt eine Verpackung mit n-eckigem Grundriss, wobei n eine positive ganze Zahl ≥ 3 ist, vorzugsweise aus Wellpappe gebildet. Sie umfasst n miteinander verbundene, vorzugsweise aus einem einzigen Stück gebildete, Seitenwandteile (oft auch als "Ring" bezeichnet), und einen zu den Seitenwandteilen im Wesentlichen senkrecht ausgerichteten Boden, wobei mindestens eines, vorzugsweise mindestens n/2, der Seitenwandteile an seinem dem Boden zugewandten, unteren, Endabschnitt mit einer entsprechenden Haltelasche des Bodens fest verbunden ist und die unteren Endabschnitte jedes Seitenwandteils eine jeweilige untere Kante aufweisen. Die erfindungsgemäße Verpackung zeichnet sich dadurch aus, dass die untere Kante des unteren Endabschnitts zumindest eines fest verbundenen Seitenwandteils in einem Abstand von mindestens 1 mm, vorzugsweise mindestens 5 mm, von dem Boden an der entsprechenden umfaltbaren Haltelasche befestigt ist. In anderen Worten ist der Ring (also die Seitenwandteile) so an dem Boden angebracht, dass die Unterkante des Rings bzw. zumindest die Unterkante der betreffenden fest verbundenen Seitenwandteile in einem Abstand von mindestens 1 mm, vorzugsweise mindestens 5 mm, von dem Boden mit den entsprechenden Haltelaschen fest verbunden ist. Dadurch, dass zumindest die fest verbundenen Seitenwandteile nicht direkt auf dem Boden aufsitzend an den Haltelaschen befestigt werden, sondern einen entsprechenden Abstand von dem Boden aufweisen, können sie sich besser ausrunden bzw. verformen und verhindern dadurch, dass sie bei einer entsprechenden Beladung und resultierender Verformung eingerissen oder sogar durchgerissen werden.

Eine faltbare Variante der vorstehenden erfindungsgemäßen Verpackung ist ebenso möglich. Sie zeichnet sich dadurch aus, dass n geradzahlig, vorzugsweise ≥ 4, ist, von den Seitenwandteilen jeweils zwei Seitenwandteile im Wesentlichen parallel zueinander sind und in Umfangsrichtung der Verpackung die gleiche Seitenlänge aufweisen, und der Boden mindestens ein zu den Seitenwandteilen im Wesentlichen senkrecht ausrichtbares faltbares Bodenteil, häufig mindestens zwei und vorzugsweise n/2 gesonderte, zu den Seitenwandteilen im Wesentlichen senkrecht ausrichtbare faltbare Bodenteile umfasst, wobei jedes Seitenwandteil an seinem dem jeweiligen Bodenteil zugewandten, unteren, Endabschnitt mit einer entsprechenden umfaltbaren Haltelasche des entsprechenden Bodenteils fest verbunden ist.

Die Verformbarkeit des Rings kann bei den vorgenannten Ausführungsformen noch stärker verbessert werden, wenn in mehr als nur in einem der fest verbundenen Seitenwandteile, beispielsweise in jedem zweiten der fest verbundenen Seitenwandteile, jeweils ein Schwächungsabschnitt vorgesehen ist. Es versteht sich, dass in der Regel ein Maximum an Verformbarkeit des Rings erzielt werden kann, wenn alle der fest mit einer entsprechenden umfaltbaren Haltelasche verbundenen Seitenwandteile einen Schwächungsabschnitt aufweisen.

Aus der vorstehenden Beschreibung ist außerdem ersichtlich, dass die jeweiligen Schwächungsabschnitte jeweils in einfacher Weise, beispielsweise durch Ausstanzen oder Quetschen, und somit ohne großen technischen Aufwand bei der Herstellung der erfindungsgemäßen Verpackung gebildet werden können, was die Herstellung in einfacher und in kostengünstiger Weise ermöglicht.

Weitere Vorteile, Merkmale und Besonderheiten der Erfindung ergeben sich aus der nachfolgenden Beschreibung von bevorzugten, jedoch nicht beschränkenden Ausführungsformen der Erfindung anhand der schematischen und nicht maßstabsgetreuen Zeichnungen. Es zeigen:
- Fig. 1: eine erste Ausführungsform eines Seitenwandteils einer erfindungsgemäßen Verpackung in Vorderansicht,
- Fig. 2: eine zweite Ausführungsform eines Seitenwandteils einer erfindungsgemäßen Verpackung in Vorderansicht,
- Fig. 3: eine dritte Ausführungsform eines Seitenwandteils einer erfindungsgemäßen Verpackung in Vorderansicht,
- Fig. 4: eine nicht zur Erfindung gehörige, alternative Gestaltung eines Seitenwandteils einer erfindungsgemäßen Verpackung in Vorderansicht,
- Fig. 5: eine Draufsicht auf einen Boden einer erfindungsgemäßen Verpackung,
- Fig. 6: eine schematische Draufsicht auf eine erfindungsgemäße Verpackung, bei der die Ausrundung der Seitenwandteile erkennbar ist,
- Fig. 7: eine perspektivische Ansicht einer Verpackung gemäß dem Stand der Technik mit zusätzlich dargestellter Verformung der Haltelaschen des Bodens und der Seitenwandteile,
- Fig. 8: eine perspektivische Ansicht einer erfindungsgemäßen Verpackung mit zusätzlich dargestellter Verformung der Haltelaschen des Bodens und der Seitenwandteile,
- Fig. 9: a) bis f) exemplarisch weitere Formen von mehrteiligen Bodenteilen, wie sie für eine faltbare Variante der erfindungsgemäßen Verpackung eingesetzt werden können, und
- Fig. 10: exemplarisch eine weitere Form von zweiteiligen Bodenteilen, wie sie für eine faltbare Variante der erfindungsgemäßen Verpackung eingesetzt werden können.

Fig. 1 zeigt eine erste Ausführungsform einer Innenseite eines Seitenwandteils 21 einer erfindungsgemäßen Verpackung. Das Seitenwandteil 21 ist mit seinem unteren Endabschnitt 31, der einem hier nicht dargestellten Boden zugewandt ist, an einer Haltelasche 11h dieses Bodens befestigt. Das ungefähre - d.h. nicht exakt definierte - obere Ende des unteren Endabschnitts 31 ist mit einer strichlierten Linie angedeutet. Typischerweise befinden sich die Haltelaschen des Bodens bei einer vollständig hergestellten Verpackung außen anliegend an den Seitenwandteilen. Obwohl die Haltelasche 11h in dieser Darstellung somit nicht sichtbar wäre, ist deren obere Begrenzungslinie durchgezogen dargestellt, wobei die vorliegende Erfindung nicht auf diese Ausgestaltung beschränkt ist. An der Unterseite des unteren Endabschnitts 31 ist eine Begrenzungslinie 31k angegeben, die auch als Oberkante des Bodens angesehen werden kann, auf dem das Seitenwandteil 21 aufliegt.

Ausgehend von der unteren Kante 31k des unteren Endabschnitts 31 ist eine durch eine Begrenzungslinie 41b definierte Ausnehmung bzw. Einbuchtung 41 vorgesehen, in der das Material der Seitenwand 21 entfernt ist. Durch diese Materialentnahme wird angrenzend an die Einbuchtung 41 ein Schwächungsabschnitt 41s gebildet, dessen Ausdehnung nicht exakt definiert ist und dessen Begrenzung daher lediglich durch eine gestrichelte Linie angedeutet ist. Sobald eine derartig ausgestaltete Verpackung beladen wird, kann sich ein solches Seitenwandteil 21 senkrecht zur Zeichenebene ausrunden bzw. auswölben (vgl. auch Fig. 6). Wie aus Fig. 1 ersichtlich ist, muss die Einbuchtung 41 nicht notwendigerweise symmetrisch bezüglich der Umfangsrichtung des Seitenwandteils 21 sein. Wie weiterhin aus Fig. 1 ersichtlich ist, muss die Einbuchtung 41 auch nicht mittig in dem Seitenwandteil 21 bzw. in dessen unterem Endabschnitt 31 bezüglich der Umfangsrichtung des Seitenwandteils 21 sein. Gemäß der in Fig. 1 dargestellten ersten Ausführungsform verbleibt vielmehr am linken Rand des unteren Endabschnitts 31 ein Steg 51, mit dessen Unterkante das Seitenwandteil 21 auf dem nicht dargestellten Boden abgestützt ist. Bei dieser ersten Ausführungsform erstreckt sich die Einbuchtung 41 bis an den rechten Rand des unteren Endabschnitts 31 .

Fig. 2 zeigt eine zweite Ausführungsform eines Seitenwandteils 22 einer erfindungsgemäßen Verpackung. In Fig. 2 sind ähnliche Bezugszeichen verwendet worden wie in Fig. 1, wobei jeweils die Ziffer 2 anstatt der Ziffer 1 aus Fig. 1 an der "Einserstelle" der Bezugszeichen verwendet wurde. Der Unterschied zur ersten Ausführungsform liegt darin, dass die Einbuchtung 42 und der entsprechende Schwächungsabschnitt 42s hinsichtlich der Umfangsrichtung des Seitenwandteils 22 symmetrisch und mittig angeordnet ist, sich jedoch nicht so weit nach oben bzw. vom Boden weg erstreckt wie bei der ersten Ausführungsform. Somit verbleiben am linken Ende und am rechten Ende jeweils ein Steg 52, mit dem das Seitenwandteil 22 auf dem nicht dargestellten Boden abgestützt ist. Außerdem sind die beiden Stege 52 an ihrer Unterseite abgerundet, so dass auch die Begrenzungslinie 42b der Einbuchtung 42 abgerundet ist.

Fig. 3 zeigt eine dritte Ausführungsform eines Seitenwandteils 23 einer erfindungsgemäßen Verpackung. In Fig. 3 sind ähnliche Bezugszeichen verwendet worden wie in Fig. 1, wobei jeweils die Ziffer 3 anstatt der Ziffer 1 aus Fig. 1 an der "Einserstelle" der Bezugszeichen verwendet wurde. Der Unterschied zur zweiten Ausführungsform liegt darin, dass die Einbuchtung 43 als Rechteck mit angrenzendem Schwächungsabschnitt 43s ausgestaltet ist und somit die beiden Stege 53 ebenfalls eine rechteckige Form aufweisen und nicht abgerundet sind.

Fig. 4 zeigt eine nicht zur Erfindung gehörige, alternative Gestaltung eines Seitenwandteils 24 einer Verpackung. In Fig. 4 sind für ähnliche Elemente ähnliche Bezugszeichen verwendet worden wie in Fig. 1, wobei jeweils die Ziffer 4 anstatt der Ziffer 1 aus Fig. 1 an der "Einserstelle" der Bezugszeichen verwendet wurde. Der Unterschied zu den vorhergehenden Ausführungsformen liegt darin, dass zur Bildung des Schwächungsabschnitts keine der vorgenannte Einbuchtungen 41-43 vorgesehen ist, sondern dass die Schwächung der Seitenwand und damit deren bessere Verformbarkeit dadurch erzielt wird, dass Löcher 44p und/oder Schlitze 44z und/oder Schnitte 44t, die jeweils den unteren Endabschnitt 34 bezüglich seiner Hauptfläche durchsetzen, in dem unteren Endabschnitt 34 des Seitenwandteils 24 vorgesehen sind.

Fig. 5 zeigt einen achteckigen Boden 16 mit entsprechenden Haltelaschen 11h bis 18h, an denen die jeweiligen der Seitenwandteile 21 bis 28 (vgl. auch Fig. 6) bzw. deren unteren Endabschnitte befestigt werden. Es sei ausdrücklich darauf verwiesen, dass die vorliegende Erfindung nicht auf eine achteckige Ausgestaltung beschränkt ist, sondern dass auch beispielsweise viereckige oder sechseckige Verpackungen sowie solche mit einer ungeradzahligen Kantenzahl unter Verwendung der erfindungsgemäßen Lehre hergestellt werden können.

In Fig. 6 ist in Draufsicht ein Boden 16 mit daran befestigten Seitenwandteilen 21 bis 28 dargestellt. In idealisierter Weise ist durch einen Kreis angedeutet, wie sich die erfindungsgemäß ausgestalteten Seitenwandteile im unteren Bereich bis etwas oberhalb der Haltelaschen auswölben bzw. ausrunden und dadurch eine Materialzerstörung vermeiden können. Eine ähnliche Darstellung dieses Sachverhalts ergibt sich aus der perspektivischen Vorderansicht von Fig. 8b) mit der unterhalb in der (vergrößerten) Draufsicht der Fig. 8c) angegebenen Auswölbung bzw. Ausrundung des gemäß Fig. 1 mit einer Einbuchtung 41 versehenen unteren Endabschnitts 31 eines Seitenwandteils 21 bei gleichzeitiger Verformung der Haltelasche 11h, an der der untere Endabschnitt 31 befestigt ist, des Bodens gemäß der (vergrößerten) Seitenschnittansicht von Fig. 8a). Die Pfeile bezeichnen hierbei die Zuordnung der mit den Enden der jeweiligen Pfeile bezeichneten Bereiche der Figuren 8a) - 8c). Die Schnittebene in Fig. 8b) ist dabei durch die beiden rechten Enden der beiden Pfeile zwischen Fig. 8a) und Fig. 8b) definiert.

Im Gegensatz hierzu ist in den korrespondierenden Fig. 7a) - Fig. 7c) eine herkömmliche Verpackung dargestellt, die also keinerlei Schwächungsabschnitte in Form von beispielsweise Ausnehmungen bzw. Einbuchtungen aufweist. Insbesondere die (vergrößerte) Fig. 7a) zeigt, wie sich bei dieser herkömmlichen Verpackung der untere Endabschnitt eines Seitenwandteils erst mit zunehmendem Abstand vom Boden auswölben bzw. ausrunden kann und somit wesentlich höheren Materialbeanspruchungen an den (ursprünglich senkrechten) Kanten und Haltelaschen unterliegt. Die Pfeile bezeichnen hierbei wiederum die Zuordnung der mit den Enden der jeweiligen Pfeile bezeichneten Bereiche der Figuren 7a) - 7c).

Anders als bei den vorstehenden Ausführungsformen kann die erfindungsgemäße Verpackung auch in faltbarer Ausführung ausgestaltet sein. Hierzu kann dann der Boden ggf. mehrteilig ausgestaltet sein, um ein Auseinander- und Zusammenfalten zu ermöglichen, wie es in Fig. 9 beispielhaft dargestellt ist. Mehrere vorteilhafte Beispiele eines solchen Bodens, der bei einer achteckigen Verpackung (vgl. Fig. 9b) in entsprechende Bodenteile 11 bis 14 unterteilt ist, sind in dem Dokument EP 1 225 130 A1 gezeigt und ausführlich beschrieben. In Fig. 10 ist ein weiteres Beispiel von Bodenteilen für achteckige Verpackungen dargestellt, bei denen in der Regel nicht alle Seitenwandteile mit einer Haltelasche des Bodens fest verbunden sind. Die in den Fig. 9a) - 9f) angegebenen, vom jeweiligen dreieckigen Endstück zum entsprechenden gegenüberliegenden dreieckigen Endstück verlaufenden, teilweise einen Versatz aufweisenden Linien bezeichnen die jeweiligen Faltlinien der betreffenden Bodenteile. Auch die in Fig. 10 eingezeichnete, einen Versatz aufweisende Linie bezeichnet die Faltlinie der beiden Bodenteile.

Aus Gründen der Einfachheit und Klarheit der Darstellung der einzelnen Ausführungsformen bzw. Varianten wurde vorstehend ohne Beschränkung der Allgemeinheit und der tatsächlichen Ausgestaltungen der Verpackungen davon ausgegangen, dass bei jeder einzelnen Ausführungsform/Variante jeweils alle Seitenwandteile einer n-eckigen Verpackung gleich (bei jeweils gleich langen oder ähnlich (wenn die Länge zumindest einer Seitenkante abweicht) sind und somit alle Seitenwandteile einen gleich bzw. ähnlich ausgestalteten Schwächungsabschnitt aufweisen. Es versteht sich, dass zur Ausgestaltung der einzelnen Seitenwandteile einer Verpackung beliebige Kombinationen der vorgenannten Ausführungsformen oder einzelner Details dieser Ausführungsformen vorgenommen werden können.

Bei der vorstehenden Beschreibung wurde davon ausgegangen, dass die Verpackung aus Wellpappe hergestellt ist. Sie kann jedoch auch aus anderen Stoffen hergestellt sein, beispielsweise aus Papier oder auch aus Kunststoff.

Es ist festzuhalten, dass die unter Bezug auf einzelne Ausführungsformen bzw. Varianten beschriebenen Merkmale der Erfindung, wie beispielsweise Art und Ausgestaltung des Bodens, der Seitenwandteile, Schwächungsabschnitte und Haltelaschen, auch bei anderen Ausführungsformen vorhanden sein können, außer wenn es anders angegeben ist oder sich aus technischen Gründen von selbst verbietet. Von derartigen, in Kombination beschriebenen, Merkmalen einzelner Ausführungsformen müssen außerdem nicht notwendigerweise immer alle Merkmale in einer betreffenden Ausführungsform realisiert sein, wobei die nachfolgenden Ansprüche den Schutzumfang definieren.

## Patentansprüche

1. Verpackung mit n-eckigem Grundriss, wobei n eine positive ganze Zahl ≥ 3 ist, gebildet aus
n miteinander verbundenen Seitenwandteilen (21-28), und
einem zu den Seitenwandteilen (21-28) im Wesentlichen senkrecht ausgerichteten Boden (11-14; 16),
wobei mindestens eines der Seitenwandteile (21-28) an seinem dem Boden (11-14; 16) zugewandten, unteren, Endabschnitt (31-34) mit einer entsprechenden Haltelasche (11h-18h) des Bodens (11-14; 16) fest verbunden ist,
**dadurch gekennzeichnet, dass**
in dem unteren Endabschnitt (31-34) zumindest eines fest verbundenen Seitenwandteils (21-28) mindestens ein Schwächungsabschnitt (41s-43s), der das Verformungsverhalten bezüglich angrenzender Bereiche des betreffenden Seitenwandteils (21-28) begünstigt, vorgesehen ist, wobei jeder Schwächungsabschnitt (41s-43s) an eine von der unteren Kante (31k-33k) des unteren Endabschnitts (31-34) ausgehende Einbuchtung (41-43), die sich bis in eine Entfernung von mindestens 1 mm von der unteren Kante (31k-33k) weg erstreckt, angrenzt, und wobei an mindestens einem auf die Umfangsrichtung eines mit einem Schwächungsabschnitt (41s-43s) versehenen Seitenwandteils (21-28) bezogenen Ende des betreffenden Endabschnitts (31-33) ein Steg (51-53) verbleibt, dessen unteres Ende als einziges Segment des unteren Endabschnitts (31-33) eine Auflagefläche zur Auflage auf dem Boden (11-14; 16) bildet.

2. Verpackung nach Anspruch 1,
**dadurch gekennzeichnet, dass** sich jede Einbuchtung (41-43) über mindestens die Hälfte der Seitenlänge des unteren Endabschnitts (31-33) erstreckt.

3. Verpackung nach Anspruch 1 oder 2,
**dadurch gekennzeichnet, dass** sich jede Einbuchtung (41, 42) in ihrer auf die Umfangsrichtung der Seitenwandteile (21-28) bezogenen Mitte weiter von der unteren Kante (31k, 32k) weg erstreckt als an ihren auf die Umfangsrichtung der Seitenwandteile (21-28) bezogenen Rändern.

4. Verpackung nach einem der vorhergehenden Ansprüche,
**dadurch gekennzeichnet, dass** die sich an die untere Kante (32k) anschließende Begrenzungslinie (42b) jeder Einbuchtung (42) abgerundet ist.

5. Verpackung mit n-eckigem Grundriss, wobei n eine positive ganze Zahl ≥ 3 ist, gebildet aus
n miteinander verbundenen Seitenwandteilen (21-28), und
einem zu den Seitenwandteilen (21-28) im Wesentlichen senkrecht ausgerichteten Boden (11-14; 16),
wobei mindestens eines der Seitenwandteile (21-28) an seinem dem Boden (11-14; 16) zugewandten, unteren, Endabschnitt (31-34) mit einer entsprechenden Haltelasche (11h-18h) des Bodens (11-14; 16) fest verbunden ist,
**dadurch gekennzeichnet, dass**
in dem unteren Endabschnitt (31-34) zumindest eines fest verbundenen Seitenwandteils (21-28) mindestens ein Schwächungsabschnitt (41s-43s), der das Verformungsverhalten bezüglich angrenzender Bereiche des betreffenden Seitenwandteils (21-28) begünstigt, vorgesehen ist, wobei jeder Schwächungsabschnitt (41s-43s) eine Materialquetschung des betreffenden Seitenwandteils (21-28) in einer zu dessen Hauptfläche senkrechten Richtung umfasst und/oder jeder Schwächungsabschnitt (41s-43s) mindestens einen Abschnitt mit reduzierter Wandstärke umfasst.

6. Verpackung mit n-eckigem Grundriss, wobei n eine positive ganze Zahl ≥ 3 ist, gebildet aus
n miteinander verbundenen Seitenwandteilen (21-28), und
einem zu den Seitenwandteilen (21-28) im Wesentlichen senkrecht ausgerichteten Boden (11-14; 16),
wobei mindestens eines der Seitenwandteile (21-28) an seinem dem Boden (11-14; 16) zugewandten, unteren, Endabschnitt (31-34) mit einer entsprechenden Haltelasche (11h-18h) des Bodens (11-14; 16) fest verbunden ist, wobei die unteren Endabschnitte (31-34) jedes Seitenwandteils (21-28) eine jeweilige untere Kante (31k-34k) aufweisen, **dadurch gekennzeichnet, dass**
die untere Kante (31k-34k) des unteren Endabschnitts (31-34) zumindest eines fest verbundenen Seitenwandteils (21-28) in einem Abstand von mindestens 1 mm, vorzugsweise mindestens 5 mm, von dem Boden (11-14; 16) an der entsprechenden umfaltbaren Haltelasche (11h-18h) befestigt ist.

7. Verpackung nach einem der vorhergehenden Ansprüche,
**dadurch gekennzeichnet, dass**
n geradzahlig ist,
von den Seitenwandteilen (21-28) jeweils zwei Seitenwandteile (21-28) im Wesentlichen parallel zueinander sind und in Umfangsrichtung der Verpackung die gleiche Seitenlänge aufweisen, und
der Boden (11-14) mindestens ein zu den Seitenwandteilen (21-28) im Wesentlichen senkrecht ausrichtbares faltbares Bodenteil (11-14) umfasst, wobei mindestens eines der Seitenwandteile (21-28) an seinem dem jeweiligen Bodenteil (11-14) zugewandten, unteren, Endabschnitt (31-34) mit einer entsprechenden umfaltbaren Haltelasche (11h-18h) des entsprechenden Bodenteils (11-14) fest verbunden ist.

## Claims

1. Container having an n-edge layout, wherein n is a positive integer ≥ 3, comprising
n side wall parts (21-28) connected with one another, and
a bottom (11-14;16) essentially oriented perpendicularly to the side wall parts (21-28),
at least one of the side wall parts (21, 28) being fixedly connected on its lower end section (31, 34) facing the bottom (11-14; 16) with a corresponding holding tab (11h-18h) of the bottom (11-14; 16),
**characterized in that** at least one weakening section (41s-43s) is provided in the lower end section (31-34) of at least one fixedly connected side wall part (21-28), which weakening section (41s-43s) promotes the deformation behavior with respect to adjoining areas of the corresponding side wall part (21-28), each weakening section (41s-43s) adjoining a recess (41-43) originating from the lower edge (31k-33k) of the lower end section (31-34) and extending up to a distance of at least 1 mm away from the lower edge (31k-33k), and a web (51-53) remaining on at least one end of the corresponding end section (31-33) relative to the circumferential direction of the side wall part (21-28) provided with a weakening section (41s-43s), the lower end of the web (51-53), as the only segment of the lower end section (31-33), forming a resting surface for resting on the floor (11-14;16).

2. Container according to Claim 1,
**characterized in that** each recess (41-43) extends over at least half the side length of the lower end section (31-33).

3. Container according to Claim 1 or 2,
**characterized in that** each recess (41, 42), in its center relative to the circumferential direction of the side wall parts (21-28), extends farther away from the lower edge (31k, 32k) than at its edges relating to the circumferential direction of the side wall parts (21-28).

4. Container according to one of the preceding claims, **characterized in that** the boundary line (42b) of each recess (42), meeting the lower edge (32k), is rounded off.

5. Container having an n-edge layout, wherein n is a positive integer ≥ 3, comprising
n side wall parts (21-28) connected with one another, and
a bottom (11-14;16) essentially oriented perpendicularly to the side wall parts (21-28),
at least one of the side wall parts (21, 28) being fixedly connected on its lower end section (31, 34) facing the bottom (11-14; 16) with a corresponding holding tab (11h-18h) of the bottom (11-14; 16),
**characterized in that**
at least one weakening section (41s-43s) is provided in the lower end section (31-34)of at least one fixedly connected side wall part (21-28), which weakening section (41s-43s) promotes the deformation behavior with respect to adjoining areas of the corresponding side wall part (21-28), each weakening section (41s-43s) comprising a squeezing of material of the corresponding side wall part (21-28) in a direction perpendicular to its main region, and/or each weakening section (41s-43s) comprising at least one section of a reduced wall thickness.

6. Container having an n-edge layout, wherein n is a positive integer ≥ 3, comprising
n side wall parts (21-28) connected with one another, and
a bottom (11-14;16) essentially oriented perpendicularly to the side wall parts (21-28),
at least one of the side wall parts (21, 28) being fixedly connected on its lower end section (31, 34) facing the bottom (11-14; 16) with a corresponding holding tab (11h-18h) of the bottom (11-14; 16), the lower end sections (31-34) of each side wall part (21-28) having a respective lower edge (31k-34k),
**characterized in that**
the lower edge (31k-34k) of the lower end section (31-34) of at least one fixedly connected side wall part (21-28) is fixed at a distance of at least 1 mm, preferably at least 5 mm, from the bottom (11-14; 16), on the corresponding foldable holding tab (11h-18h).

7. Container according to one of the preceding claims, **characterized in that**
n is even-numbered,
of the sidewall parts (21-28), two side wall parts respectively are essentially parallel to one another and have the same side length in the circumferential direction of the container, and
the bottom (11-14) comprises at least one foldable bottom part (11-14), which can be oriented essentially perpendicularly with respect to the side wall parts (21-28), at least one of the side wall parts (21-28), at its lower end section (31-34), facing the respective bottom part (11-14), being fixedly connected with a corresponding foldable holding tab (11h - 18h) of the corresponding bottom part (11-14).

## Revendications

1. Emballage doté d'une configuration de base à n angles, n étant un nombre entier positif ≥ 3, constitué
de n parties de paroi latérale (21-28), reliées les unes aux autres, et
d'un fond (11-14 ; 16) orienté, pour l'essentiel, perpendiculairement auxdites parties de paroi latérale (21-28),
au moins l'une desdites parties de paroi latérale (21-28) étant reliée rigidement à une patte de retenue correspondante (11h-18h) du fond (11-14; 16), au niveau de sa région extrême inférieure (31-34) tournée vers ledit fond (11-14; 16),
**caractérisé par le fait**
**qu'**au moins une zone d'affaiblissement (41s-43s), prévue dans la région extrême inférieure (31-34) d'au moins une partie de paroi latérale (21-28) reliée rigidement, favorise le comportement à la déformation par rapport à des régions adjacentes de la partie de paroi latérale (21-28) considérée, sachant que chaque zone d'affaiblissement (41s-43s) est limitrophe d'une échancrure (41-43) qui part de l'arête inférieure (31k-33k) de ladite région extrême inférieure (31-34) et s'étend jusqu'à un éloignement d'au moins 1 mm à partir de ladite arête inférieure (31k-33k), et sachant qu'il subsiste à au moins une extrémité de la région extrême (31-33) considérée, par rapport à la direction périphérique d'une partie de paroi latérale (21-28) munie d'une zone d'affaiblissement (41s-43s), un pan (51-53) dont l'extrémité inférieure forme, en tant qu'unique segment de ladite région extrême inférieure (31-33), une surface d'appui conçue pour venir en applique sur le fond (11-14; 16).

2. Emballage selon la revendication 1,
**caractérisé par le fait que** chaque échancrure (41-43) s'étend sur au moins la moitié de la longueur de côté de la région extrême inférieure (31-33).

3. Emballage selon la revendication 1 ou 2,
**caractérisé par le fait que** chaque échancrure (41, 42) s'éloigne davantage de l'arête inférieure (31k, 32k) en son centre, par rapport à la direction périphérique des parties de paroi latérale (21-28), que sur ses bords par rapport à ladite direction périphérique desdites parties de paroi latérale (21-28).

4. Emballage selon l'une des revendications précédentes,
**caractérisé par le fait que** la ligne de délimitation (42b) de chaque échancrure (42), se rattachant à l'arête inférieure (32k), est de forme arrondie.

5. Emballage doté d'une configuration de base à n angles, n étant un nombre entier positif ≥ 3, constitué
de n parties de paroi latérale (21-28), reliées les unes aux autres, et
d'un fond (11-14 ; 16) orienté, pour l'essentiel, perpendiculairement auxdites parties de paroi latérale (21-28),
au moins l'une desdites parties de paroi latérale (21-28) étant reliée rigidement à une patte de retenue correspondante (11h-18h) du fond (11-14; 16), au niveau de sa région extrême inférieure (31-34) tournée vers ledit fond (11-14; 16),
**caractérisé par le fait**
**qu'**au moins une zone d'affaiblissement (41s-43s), prévue dans la région extrême inférieure (31-34) d'au moins une partie de paroi latérale (21-28) reliée rigidement, favorise le comportement à la déformation par rapport à des régions adjacentes de la partie de paroi latérale (21-28) considérée, sachant que chaque zone d'affaiblissement (41s-43s) inclut un écrasement de matière de la partie de paroi latérale (21-28) considérée, dans une direction perpendiculaire à la surface principale de cette dernière, et/ou que chaque zone d'affaiblissement (41s-43s) inclut au moins une région à épaisseur de paroi réduite.

6. Emballage doté d'une configuration de base à n angles, n étant un nombre entier positif ≥ 3, constitué
de n parties de paroi latérale (21-28), reliées les unes aux autres, et
d'un fond (11-14 ; 16) orienté, pour l'essentiel, perpendiculairement auxdites parties de paroi latérale (21-28),
au moins l'une desdites parties de paroi latérale (21-28) étant reliée rigidement à une patte de retenue correspondante (11h-18h) du fond (11-14 ; 16), au niveau de sa région extrême inférieure (31-34) tournée vers ledit fond (11-14; 16), les régions extrêmes inférieures (31-34) de chaque partie de paroi latérale (21-28) étant pourvues d'une arête inférieure respective (31k-34k),
**caractérisé par le fait que**
l'arête inférieure (31k-34k) de la région extrême inférieure (31-34) d'au moins une partie de paroi latérale (21-28) reliée rigidement est fixée, à la patte de retenue rabattable (11h-18h) correspondante, à une distance d'au moins 1 mm, de préférence d'au moins 5 mm du fond (11-14 ; 16).

7. Emballage selon l'une des revendications précédentes,
**caractérisé par le fait que**
n est un nombre pair,
au sein des parties de paroi latérale (21-28), deux parties respectives de paroi latérale (21-28) sont, pour l'essentiel, parallèles l'une à l'autre et présentent la même longueur de côté dans la direction périphérique dudit emballage, et
le fond (11-14) inclut au moins une partie inférieure repliable (11-14) pouvant être orientée, pour L'essentiel, perpendiculairement auxdites parties de paroi latérale (21-28), au moins l'une desdites parties de paroi latérale (21-28) étant reliée rigidement, au niveau de sa région extrême inférieure (31-34) tournée vers la partie inférieure (11-14) respective, à une patte de retenue rabattable correspondante (11h-18h) de la partie inférieure (11-14) correspondante.
